# EUROPÄISCHE PATENTSCHRIFT

(11) **EP 0 929 784 B1**
(45) Veröffentlichungstag und Bekanntmachung des Hinweises auf die Patenterteilung: **17.07.2002**
(21) Anmeldenummer: 98925533.6
(22) Anmeldetag: 05.05.1998
(51) Int. Cl.: F28F 9/16, F28D 1/053, F28F 9/02

(54) **FLACHROHRWÄRMETAUSCHER FÜR KRAFTFAHRZEUGE MIT AN KRÄGEN EINES ROHRBODENS GEHALTENEN FLACHROHREN**
MOTOR VEHICLE FLAT TUBE HEAT EXCHANGER WITH FLAT TUBES RETAINED ON COLLARS OF A TUBE BOTTOM
ECHANGEUR DE CHALEUR A TUBES APLATIS RETENUS SUR DES COLLETS D'UN FOND A TUBES POUR VEHICULES A MOTEUR

(30) Priorität: 07.05.1997 DE 19719259
(43) Veröffentlichungstag der Anmeldung: 21.07.1999
(73) Patentinhaber: Valeo Klimatechnik GmbH & Co. KG, 68766 Hockenheim (DE)
(72) Erfinder: HAUSSMANN, Roland, D-69168 Wiesloch (DE)
(74) Vertreter: Jung Schirdewahn Lemke
(86) Internationale Anmeldenummer: EP9802640
(87) Internationale Veröffentlichungsnummer: WO9850749

(56) Entgegenhaltungen:
- EP-A- 0 108 958
- EP-A- 0 512 903
- EP-A- 0 656 517
- DE-A- 3 425 382
- US-A- 1 847 743

## Beschreibung

Die Erfindung bezieht sich auf einen Flachrohrwärmetauscher für Kraftfahrzeuge mit den Merkmalen des Oberbegriffs von Anspruch 1. Ein solcher Flachrohrwärmetauscher ist aus der EP-A1-0 656 517 bekannt.

Bei dem bekannten Flachrohrwärmetauscher werden Lappen am Ende des Flachrohres um umgetulpte Krägen von Einsteckschlitzen eines Rohrbodens für die Flachrohre mittels gesonderter Preßwerkzeuge umgelegt. Dies gibt zwar eine zuverlässige Halterung. Die dazugehörige Montageweise ist jedoch aufwendig und erfordert zwei Schritte. Im ersten Schritt wird der Rohrboden auf das Rohr-Lamellen-Paket aufgesetzt, wobei die Lappen an den Rohrenden gleichzeitig mittels gesonderter Preßwerkzeuge um die aufgetulpten Krägen umgelegt werden. Im zweiten Schritt muß dann der Deckel auf den Rohrboden aufgesetzt werden.

Der Erfindung liegt die Aufgabe zugrunde, unter vergleichbarer Zugsicherung der Flachrohre im Rohrboden eine einschrittige Montageweise zu ermöglichen. Dabei ist zu beachten, daß die Zugsicherheit primär nur vor dem Verlöten des ganzen Wärmetauschers erforderlich ist, so daß man auch kleinere Grade der Zugsicherheit in Kauf nehmen kann.

Diese Montageweise wird bei einem Flachrohrwärmetauscher mit den Merkmalen des Oberbegriffs von Anspruch 1 durch dessen Kennzeichnungsmerkmale ermöglicht.

Bei dem erfindungsgemäßen Flachrohrwärmetauscher reicht es aus, in einem Arbeitsschritt den bereits aus Rohrboden und Deckel vormontierten Sammelkasten auf die Enden der Flachrohre aufzudrücken, wobei dann an diesen Enden eine Materialverformung mit Ausweichen von Wandmaterial nach außen entsteht und dieses Wandmaterial eine hinterschneidende Zugsicherheit gegen ein Herausziehen der Flachrohre aus dem Rohrboden bewirkt.

Es ist allgemein bekannt, vergleichbare Materialverformungen mittels eines Aufweitdorns eines gesonderten Werkzeugs vorzunehmen (vgl. z.B. DE-A1-24 48 332, DE-A1-41 12 431 und DE-A1-195 01 337). Derartige gesonderte Werkzeuge mit einem Aufweitdorn sind nach der Erfindung entbehrlich, da die erforderliche hinterschneidende Aufweitung durch die Trennwand im Sammelkasten mit bewirkt wird.

Die Unteransprüche 2 bis 5 betreffen bevorzugte Weiterbildungen dieser Idee, mit denen die hinterschneidende Materialverdrängung noch stärker ausgeprägt und gegebenenfalls ringsum vorgenommen werden kann. Nach den Ansprüchen 2 oder 3 wird dabei an der Trennwand die Struktur eines Aufweitdorns mit ausgebildet, was vorteilhaft, aber für die allgemeine Lehre der Erfindung im Sinne von Anspruch 1 nicht zwingend erforderlich ist.

Gemäß Anspruch 6 wird eine bevorzugte Endmontageweise eines erfindungsgemäßen Flachrohrwärmetauschers und mit Anspruch 7 eine bevorzugte Ausbildungsart als Verdampfer angesprochen.

Die Erfindung wird im folgenden anhand schematischer Zeichnungen an mehreren Ausführungsbeispielen noch näher erläutert. Es zeigen:
Fig. 1 eine Draufsicht auf einen aus Rohrboden und Deckel bestehenden Sammler eines zweiflutigen Flachrohrwärmetauschers mit teilweise abgebrochenem Deckel;
Fig. 2 einen Querschnitt durch den mit dem Sammler gemäß Fig. 1 versehenen zweiflutigen Flachrohrwärmetauscher längs durch die Kammerunterteilung eines Flachrohres mit Blickrichtung auf die äußeren Anschlüsse des Sammlers;
Fig. 3 in vergrößerter Darstellung einen Teilschnitt längs der Längswand im Deckel des Sammlers durch dessen Verbindungsbereich mit den Flachrohren bei einer ersten Ausführungsform;
Fig. 4 eine Darstellung wie in Fig. 3 bei einer zweiten Ausführungsform unter Kreuzung der Längswand im Deckel mit einer Kammer im Flachrohr;
Fig. 5 in nochmals vergrößerter Teilansicht mit Schnitt durch Flachrohr und Draufsicht auf die Längstrennwand im Deckel vor der Montage des zusammengebauten Flachrohrwärmetauschers gemäß Fig. 4; sowie
Fig. 6 in perspektivischer Teilansicht der Stirnseite eines Flachrohres für den Fall, daß eine gemäß Fig. 5 geformte Längstrennwand im Deckel nicht wie in Fig. 4 mit einer Kammer, sondern mit einem Versteifungssteg des Flachrohres zusammenwirkt.

Der in den Fig. 1 und 2 dargestellte Flachrohrwärmetauscher ist zweiflutig ausgebildet und insbesondere als Verdampfer des Kältemittelkreislaufs einer Kraftfahrzeugklimaanlage bestimmt.

Das schließt nicht aus, die dargestellten Merkmale sinngemäß auch auf Wärmetauscher mit einer abweichenden Anzahl von Fluten zu übertragen, gegebenenfalls auch auf solche Wärmetauscher, die nicht als Verdampfer dienen.

Der Flachrohrwärmetauscher hat folgenden allgemeinen Aufbau:

Eine größere Anzahl von typischerweise zwanzig bis dreißig Flachrohren 2 wird mit konstanten gegenseitigen Abständen und miteinander fluchtenden Stirnseiten 4 angeordnet. Zwischen den Flachseiten der Flachrohre wird jeweils eine Zickzacklamelle 9 sandwichartig eingeschachtelt. Ebenso wird je eine Zickzacklamelle 9 auch noch an den beiden Außenflächen der außenliegenden Flachrohre angeordnet. Jedes Flachrohr weist innere Versteifungsstege 10 auf, die im Flachrohr als durchgehende Kanäle wirkende Kammern 12 abteilen. Je nach Bautiefe ist eine Anzahl der Kammern 12 von zehn bis dreißig typisch.

Die angegebenen typischen Bereiche der Anzahl der Flachrohre und deren Kammern sind dabei nur vorzugsweise und nicht beschränkend gedacht.

In einer Kraftfahrzeugklimaanlage wird im fertigen Zustand die Blockanordnung aus den Flachrohren 2 sowie den Zickzacklamellen 9 durch Außenluft in Richtung des in Fig. 2 ersichtlichen Pfeils 6 in Bautiefenrichtung als äußeres Wärmetauschmedium durchströmt.

Als inneres Wärmetauschmedium dient bei dem Verdampfer ein Kältemittel wie insbesondere Fluorkohlenwasserstoff, der in den Flachrohrwärmetauscher über eine Zuleitung 14 eintritt und über eine Ausgangsleitung 16 aus dem Wärmetauscher wieder austritt. Die Zuleitung 14 kommt im Kältemittelkreislauf von dessen Verflüssiger. Die Ausgangsleitung 16 führt zum Verdichter des Kältemittelkreislaufs.

Bei geradzahliger Anzahl von Fluten im Flachrohrwärmetauscher erfolgt die eingangsseitige Verteilung des Kältemittels von der Zuleitung 14 her auf die einzelnen Flachrohre durch einen sogenannten Verteiler. Ausgangsseitig wird das Kältemittel gesammelt der Ausgangsleitung 16 zugeführt. Wenn man auch die Verteilung und die Sammlung gesonderten Kästen zuweisen kann, sind bei dem gezeigten zweiflutigen Ausführungsbeispiel beide Funktionen in einem gemeinsamen Sammler 18 vereint, der als eingangs- und ausgangsseitiger Sammelkasten dient.

Dieser Sammler 18 ist dann an einer Stirnseite der Flachrohre 2 angeordnet, während an der anderen Stirnseite 4 der Flachrohre 2 lediglich jeweils zwischen den Fluten eine Strömungsumkehr erfolgt, hier beispielsweise durch die in Fig. 2 bildlich dargestellten Einzelnäpfe 20 oder unter Integration der Umlenkfunktionen solcher Einzelnäpfe 20 in einem nicht dargestellten gemeinsamen Umlenksammler 22. Auch die Einzelnäpfe 20 gemäß Fig. 2 können bedarfsweise zu einer Baueinheit durch nicht dargestellte Verbindungsteile integriert sein.

Bei Flachrohrwärmetauschern mit einer ungeraden Zahl von Fluten von mehr als eins würde die Funktion der Näpfe 20 oder eines Umlenksammlers durch die Funktion eines Ausgangssammlers ergänzt sein.

Die Mehrflutigkeit bedeutet mindestens eine Strömungsumkehr im Bereich der von den Kammern 12 gebildeten einzelnen Kanäle in jedem Flachrohr 2. Bei der dargestellten Zweiflutigkeit braucht dann der Napf 20 bzw. der Umlenksammler 22 keine weitere Zwischenkammerunterteilung, sondern es muß lediglich die einmalige Umlenkfunktion gewährleistet sein. Im Falle einer mehrfachen Umlenkung bedarf es jeweils mindestens im Napf 20 oder im Umlenksammler mindestens einer Zwischenwand, so daß im Falle der Vierflutigkeit eine doppelte einfache Umlenkung im jeweiligen Napf 20 bzw. in dem jeweiligen Umlenksammler erfolgt. Bei einer noch höheren Flutenanzahl muß gegebenenfalls dann die Anzahl der Zwischenwände weiter erhöht werden.

Der Sammler 18 ist grundsätzlich aus einem Rohrboden 26 und einem Deckel 28 zusammengesetzt, wobei gegebenenfalls weitere Teile zum Aufbau des Sammlers 18 vorgesehen sein können.

Die den Näpfen 20 bzw. den Umlenksammlern abgewandten freien Enden der Flachrohre 2 greifen mit dem Innenraum des Sammlers 18 kommunizierend dicht in den Rohrboden 26 ein, der dementsprechend mit Eingriffsschlitzen 62 sowie zugehörigen inneren Eingriffsstutzen 64 und gegebenenfalls nicht dargestellten äußeren Eingriffsstutzen versehen ist.

Da in dem zweiflutigen Sammler 18 die Eingangsfunktion und die Ausgangsfunktion des Kältemittels vereint sind, benötigt der Sammler 18 mindestens eine zweikammerige Ausbildung, welche eine Eingangsseite von der Ausgangsseite abtrennt. Für diesen Zweck hat die Kammerunterteilung mindestens einen Flachsteg in Gestalt eines Längsstegs 32, welcher die mit der Zuleitung 14 kommunizierende Eintrittskammer 36 im Sammler 18 von einer längs des Sammlers 18 durchgehenden Austrittskammer 34 abtrennt, die mit der Ausgangsleitung 16 kommuniziert.

Bei einem Verdampfer bedarf es ferner einer möglichst gleichmäßigen Zuführung des eingangsseitigen Kältemittels zu allen Flachrohren 2. Im Grenzfall kann man jedem einzelnen Flachrohr 2 über einen sogenannten Verteiler das zugeführte Kältemittel gesondert zuführen. Meist erfolgt jedoch die Zuführung zu benachbarten Gruppen von Flachrohren, bei denen mindestens einige Gruppen eine höhere Flachrohranzahl als eins haben, wobei auch die Zahl der Flachrohre pro Gruppe wechseln kann. Jeder Gruppe von Flachrohren wird dabei eine nicht gezeigte eigene Eintrittskammer zugeordnet, welche unmittelbar mit der betreffenden Gruppe der Flachrohre 2 kommuniziert. Solche eigene Eintrittskammern werden in der Kammerunterteilung durch als Flachstege ausgebildete Querstege voneinander abgeteilt.

Bei dem dargestellten zweiflutigen Verdampfer würden die Querstege rechtwinklig jeweils nur von einer Seite des Längssteges 32 abgehen.

Etwa bei einem vierflutigen Verdampfer ist außer dem Längssteg 32, der an die Austrittskammer 34 angrenzt, noch ein zu diesem paralleler weiterer Längssteg vorgesehen. Dieser wird von den die eigenen Eintrittskammern der Gruppen von Flachrohren abteilenden Querstegen bis in Anschluß an den Längssteg 32 rechtwinklig gekreuzt. In der Verlängerung der Querstege zwischen den beiden Längsstegen wird dann zwischen diesen Längsstegen jeweils eine zur außenliegenden jeweiligen eigenen Eintrittskammer angrenzende innere Umlenkkammer zur Umlenkung der zweiten Flut in die dritte Flut innerhalb des Sammlers 18 abgeteilt.

Bei höheren Zahlen der Fluten, die durch den Sammler 18 mit Umlenkfunktion geführt werden, erhöht sich entsprechend die Anzahl der weiteren Längsstege sowie die Anzahl der inneren Umlenkkammern, die dann in Querrichtung des Sammlers jeweils innenliegend auch noch nebeneinander zwischen den eigenen Eintrittskammern sowie der Austrittskammer 34 eingeschachtelt sind.

Die Zuleitung 14 kommuniziert mit den einzelnen Eintrittskammern jeweils über eine im Sammler 18 verlaufende eigene Zuleitung.

Meist wird bei dem fertigen Wärmetauscher der Block aus Flachrohren 2 sowie Zickzacklamellen 9 seitlich durch je ein an der jeweils äußeren Zickzacklamelle 9 anliegendes Seitenblech abgeschlossen, so daß die Seitenbleche einen äußeren Rahmen für die den Wärmetauscherblock anströmende Außenluft gemäß Pfeil 6 in Fig. 2 bilden.

Die Flachrohre 2, die Zickzacklamellen 9, der Rohrboden 26 und der Deckel 28 des Sammlers mitsamt der gegebenenfalls vorgesehenen Kammerunterteilung sowie die Seitenbleche des Wärmetauschers bestehen, zweckmäßig ebenso wie die Zuleitung 14 und die Ausgangsleitung 16, aus Aluminium und/oder einer Aluminiumlegierung und werden einschließlich der dem Flachrohrwärmetauscher benachbarten Abschnitte der Leitungsverbindungen zum fertigen Verdampfer hartgelötet.

Ohne daß die Erfindung darauf beschränkt ist, wird in der Praxis gegebenenfalls bei Kältemittelverdampfern für Kraftfahrzeugklimaanlagen die Zuleitung 14 und die Ausgangsleitung 16, die über entsprechende Anschlußstutzen in den Sammler 18 übergehen können, an zwei entsprechende Anschlußstutzen eines thermostatisch geregelten Blockventils angeschlossen. Dieses weist an der gegenüberliegenden Seite dann zwei weitere zuleitungsseitige und ausgangsseitige Anschlußstutzen auf.

Bei den dargestellten Ausführungsformen sind der Rohrboden 26 und der Deckel 28 aus mit Lot vorbeschichtetem Blech gebildet. Der freie Rand des Deckels 28 greift dabei mit mindestens einseitiger Überlappung - in Fig. 2 ist eine zweiseitige Überlappung 52 dargestellt - in den Rohrboden 26 ein. Die Eingriffsstutzen 64 sind aus dem Blech des Rohrbodens 26 als nach innen aufgetulpte Krägen der Schlitze 62 ausgebildet.

Wie insbesondere aus den Fig. 3 bis 5 ersichtlich ist und im Ansatz auch aus Fig. 5 entnehmbar ist, ragen die von außen in den Rohrboden 26 eingesteckten Flachrohre 2 durch die im Inneren des Sammlers 18 liegenden Eingriffsstutzen 64 des Rohrbodens mit einem inneren Überstand 66 hinein.

Der im Deckel 28 ausgebildete und die Eintrittskammer 36 von der Austrittskammer 34 trennende Längssteg 32 kreuzt die Flachrohre 2. Um mittels des Längsstegs 32 die Eintrittskammer dicht von der Austrittskammer abzutrennen, greift der Längssteg 32 außerhalb der Eingriffsstutzen 64 mit einem unteren Eingriffsrand 68 durch quer zu den Schlitzen 62 verlaufende Schlitze 70 im Rohrboden 28 hindurch oder in nicht dargestellter Weise in innere Nuten im Rohrboden 26 ein. Der durch die Schlitze 70 hindurchgreifende Bereich 72 ist in den Fig. 3 und 4 erkennbar.

Dort, wo der Längssteg 32 jeweils ein Flachrohr 2 kreuzt, ist in der freien Kante des Längsstegs 32 jeweils ein abgestufter Ausschnitt 74 (vgl. insbesondere Fig. 5) ausgespart, dessen dem freien Rand des Längsstegs 32 benachbarter weiter Abschnitt 76 den Eingriffsstutzen 64 und dessen am Grund des weiten Abschnitts 76 nach innen anschließender schmaler Abschnitt 78 im inneren Überstand 66 des Flachrohrs 2 den Eingriffsstutzen 64 umgibt. Diese relative Anordnung ist dabei derart komplementär angeordnet, daß bei der Hartverlötung der Teile des Flachrohrwärmetauschers miteinander eine gute Verlötung auch im Kreuzungsbereich des Längsstegs 32 mit dem jeweiligen Flachrohr 2 im Bereich von dessen innerem Überstand 66 sowie mit dem jeweils zugehörigen inneren Eingriffsstutzen 64 erfolgen kann.

Die Kreuzung des Längsstegs 32 mit dem jeweiligen Flachrohr 2 kann entweder im Bereich eines zwei benachbarte Kammern 12 des Flachrohrs voneinander abtrennenden Versteifungsstegs 10 des Flachrohrs 2 (vgl. insbesondere Fig. 1 und Fig. 6) oder im Bereich einer Kammer 12 des Flachstegs 2 erfolgen (vgl. Fig. 3 bis 5).

Wenn auch der schmale Abschnitt 78 des abgestuften Ausschnitts 74 mindestens nahezu rechteckig sein kann, so verläuft er jedoch vorzugsweise mit konischer Aufweitung 80 zum Grund des schmalen Abschnitts 78, wie dies besonders deutlich in Fig. 5 dargestellt ist, aber in Fig. 3 und 4 auch mindestens indirekt angedeutet ist.

Um die im jeweiligen inneren Überstand 66 befindlichen freien Enden der Flachrohre 2 im Sammler 18 in bezug auf die aufgetulpten Krägen der Eingriffsstutzen mit einem Hinterschnitt anzuordnen, der ein Herausziehen der Flachrohre 2 aus dem Rohrboden 26 sperrt, sind nachfolgend Lösungen beschrieben, in denen die genannten freien Enden der Flachrohre 2 unter Toleranzausgleich in den Grund des jeweils zugeordneten schmalen Abschnitts 78 der von dem abgestuften Ausschnitt 74 gebildeten Aussparung derart eingepreßt sind, daß die Materialverdrängung der Wand des Flachrohrs 2 an seinem freien Ende den Hinterschnitt bildet.

Eine beidseitige lokale Materialverdrängung 82 des genannten Miteinanderverpressens allein durch das Zusammenwirken des Überstands 66 des jeweiligen Flachrohrs 2 über den inneren Eingriffsstutzen 64 mit dem schmalen Abschnitt 78 des abgestuften Ausschntits 74 zeigt Fig. 3.

In Fig. 4 ist dargestellt, daß dann, wenn von dem Boden des schmaleren inneren Abschnitts 78 des abgestuften Ausschnitts 74 des Längsstegs 32 noch ein in den abgestuften Ausschnitt 74 hineinragender Aufweitdorn 84 ausgeht, der gemäß der unteren Darstellung in Fig. 5 in einer Kammer 12 des betreffenden Flachrohrs 2 eingreift, noch eine wesentlich ausgeprägtere Materialverdrängung 86 erfolgen kann, wie sie gemäß Fig. 4 unter gleichzeitigem Mitwirken der konischen Aufweitung 80 des schmaleren Abschnitts 78 des abgestuften Ausschnitts 74 gewonnen ist.

Wenn der Aufweitdorn 84 sich nur längs des Längsstegs 32 erstreckt, erhält man wie im Falle von Fig. 3 jeweils nur beidseitig des Flachrohrs 2 je eine lokale Materialverdrängung, die dann aber gemäß Fig. 4 als ausgeprägte Materialverdrängung 86 eine wesentliche größere Zugsicherung ergibt.

Wenn der Aufweitdorn 84 gerundet ausgebildet ist, kann man die Materialverdrängung 86 weiter rings um den Längssteg 32 verteilen.

Fig. 6 zeigt das Ergebnis einer Variante, bei der bei gleichbleibender Ausbildung des abgestuften Ausschnitts 74 wie in Fig. 5 mit dem Aufweitdorn 84 eine Materialverdrängung erfolgt, wenn der Aufweitdorn 84 nicht in eine Kammer 12 des Flachrohrs eingreift, sondern auf einen Versteifungssteg 10 des Flachrohrs zwischen zwei benachbarten Kammern trifft. Dann wird gemäß Fig. 5 der Versteifungssteg dort, wo der Aufweitdorn 84 angreift, mit einer Einkerbung 88 am freien Ende des freien Überstands 66 versehen. Dies führt zu einer Materialverdrängung derart, daß die im Bereich dieses als Zwischenwand dienenden Versteifungsstegs 10 des Flachrohrs liegenden verdrängten Seitenwände 88 des Flachrohrs die Hinterschneidung bilden.

## Patentansprüche

1. Flachrohrwärmetauscher für Kraftfahrzeuge, bei dem die Flachrohre (2) mit innerem Überstand (66) in, insbesondere nach innen, aufgetulpte Krägen (64) von Schlitzen (62) eines Rohrbodens (26) eines Sammelkastens (18) für das innere Wärmetauschfluid eingesteckt sind und der Sammelkasten mindestens eine verschiedene Kammern (34, 36) des Sammelkastens voneinander abteilende Trennwand (32) aufweist, welche die Flachrohre kreuzt, wobei die Trennwand neben den Flachrohren bzw. den nach innen ragenden Krägen mindestens zum Grund des Rohrbodens reicht, insbesondere in Nuten im Rohrboden eingreift oder durch Schlitze (70) im Rohrboden hindurchgreift, und im Bereich der freien Enden der Flachrohre im Sammelkasten die freien Enden umgreifende Ausschnitte (78) aufweist, und wobei die freien Enden (66) der Flachrohre (2) im Sammelkasten (18) in bezug auf die aufgetulpten Krägen (64) mit einem Hinterschnitt angeordnet sind, der ein Herausziehen der Flachrohre (2) aus dem Rohrboden (26) sperrt,
**dadurch gekennzeichnet, daß** die freien Enden (66) der Flachrohre (2) unter Toleranzausgleich in den Grund des jeweils zugeordneten Ausschnitts (78) derart eingepreßt sind, daß die Materialverdrängung (82; 86) der Wand des Flachrohrs (2) an seinem freien Ende den Hinterschnitt bildet.

2. Flachrohrwärmetauscher nach Anspruch 1, **dadurch gekennzeichnet, daß** die Trennwand (32) am Grund des jeweiligen Ausschnitts (78) mit einem Toleranzen ausgleichenden Aufweitdorn (84) ausgebildet ist, der in den am Kreuzungspunkt von Trennwand (32) und Flachrohr (2) gelegenen Kanal (12) des Flachrohrs (2) eingreift.

3. Flachrohrwärmetauscher nach Anspruch 1, **dadurch gekennzeichnet, daß** die Trennwand (32) am Grund des jeweiligen Ausschnitts (78) mit einem Toleranzen ausgleichenden Aufweitdorn (84) ausgebildet ist, der in eine am Kreuzungspunkt von Trennwand (32) und Flachrohr (2) gelegene Zwischenwand (10) zwischen benachbarten Kanälen (12) des Flachrohrs (2) derart eingedrückt ist, daß die im Bereich dieser Zwischenwand (10) nach außen verdrängten Seitenwände (88) des Flachrohrs (2) an dessen freiem Ende (66) die Hinterschneidung (88) bilden.

4. Flachrohrwärmetauscher nach einem der Ansprüche 1 bis 3, **dadurch gekennzeichnet, daß** der Ausschnitt (78) in der Trennwand (32) mit einem eigenen Hinterschnitt (80) ausgebildet ist.

5. Flachrohrwärmetauscher nach Anspruch 4, **dadurch gekennzeichnet, daß** der Hinterschnitt mit konischer Aufweitung (80) zum Grund des Ausschnitts (78) verläuft.

6. Flachrohrwärmetauscher nach einem der Ansprüche 1 bis 5, **dadurch gekennzeichnet, daß** die Flachrohre (2), der Rohrboden (26), die jeweilige Trennwand (32) und gegebenenfalls Zickzacklamellen (9) zwischen den Flachrohren (2) aus Aluminium oder einer Aluminiumlegierung bestehen, die über eine mindestens einseitige Hartlotplattierung miteinander verlötet sind.

7. Flachrohrwärmetauscher nach einem der Ansprüche 1 bis 6, **dadurch gekennzeichnet, daß** er ein Verdampfer einer Kraftfahrzeugklimaanlage ist.

## Claims

1. Flat-tube heat exchanger for motor vehicles, in which the flat tubes (2) are inserted with an inner projection (66) into in particular inwardly turned-up collars (64) of slots (62) of a tube plate (26) of a header box (18) for the internal heat-exchange fluid and the header box has at least one partition (32) which divides various chambers (34, 36) of the header box from one another and which intersects the flat tubes, the partition reaching at least to the bottom of the tube plate next to the flat tubes or to the inwardly projecting collars, in particular engaging in grooves in the tube plate or engaging through slots (70) in the tube plate, and having in the region of the free ends of the plate tubes, in the head box, cutouts (78) which surround the free ends, and the free ends (66) of the flat tubes (2) being arranged in the header box (18), with respect to the turned-up collars (64), with an undercut which prevents the flat tubes (2) from being drawn out of the tube plate (26),
**characterized in that** the free ends (66) of the flat tubes (2) are pressed, with tolerance compensation, into the bottom of the respectively associated cutout (78), in such a way that the material displacement (82; 86) of the wall of the flat tube (2) at its free end forms the undercut.

2. Flat-tube heat exchanger according to Claim 1, **characterized in that** the partition (32) is designed, at the bottom of the respective cutout (78), with a tolerance-compensating expanding mandrel (84) which engages into that duct (12) of the flat tube (2) which is located at the intersection point of the partition (32) and flat tube (2).

3. Flat-tube heat exchanger according to Claim 1, **characterized in that** the partition (32) is designed, at the bottom of the respective cutout (78), with a tolerance-compensating expanding mandrel (84) which is pressed into an intermediate wall (10), located at the intersection point of the partition. (32) and flat tube (2), between adjacent ducts (12) of the flat tube (2), in such a way that the side walls (88) of the flat tube (2) which are displaced outwards in the region of this intermediate wall (10) form the undercut (88) at the free end (66) of said flat tube.

4. Flat-tube heat exchanger according to one of Claims 1 to 3, **characterized in that** the cutout (78) is formed with its own undercut (80) in the partition (32).

5. Flat-tube heat exchanger according to Claim 4, **characterized in that** the undercut runs with a conical widening (80) to the bottom of the cutout (78).

6. Flat-tube heat exchanger according to one of Claims 1 to 5, **characterized in that** the flat tubes (2), the tube plate (26), the respective partition (32) and, if appropriate, zigzag ribs (9) between the flat tubes (2) consist of aluminium or an aluminium alloy and are soldered to one another via at least one-sided hard-solder plating.

7. Flat-tube heat exchanger according to one of Claims 1 to 6, **characterized in that** it is an evaporator of a motor vehicle air-conditioning system.

## Revendications

1. Echangeur de chaleur à tubes aplatis pour véhicules automobiles, dans le cas duquel les tubes aplatis (2) avec une saillie intérieure (66) sont insérés dans des collets (64) rabattus, notamment vers l'intérieur, de fentes (62) d'un fond à tubes (26) d'une cuve collectrice (18) pour le fluide intérieur de l'échangeur de chaleur, et dans le cas duquel la cuve collectrice présente au moins une paroi de séparation (32) divisant l'une de l'autre différentes chambres (34, 36) de la cuve collectrice, laquelle paroi croise les tubes aplatis, la paroi de séparation allant au moins jusqu'à la base d'un fond à tubes à proximité des tubes aplatis ou des collets s'étendant vers l'intérieur, ayant notamment prise dans les rainures du fond à tubes ou traversant les fentes (70) dans le fond à tubes, et présentant des encoches (78) enveloppant les extrémités libres dans la partie des extrémités libres des tubes aplatis dans la cuve collectrice, les extrémités libres (66) des tubes aplatis (2) dans la cuve collectrice (18) étant placées avec une contre-dépouille par rapport aux collets rabattus (64), cette contre-dépouille empêchant de retirer les tubes aplatis (2) du fond de tubes (26), **caractérisé en ce que** les extrémités libres (66) des tubes aplatis (2) sont pressés de telle sorte avec compensation de tolérance dans le fond de l'encoche respective attribuée (78), que le refoulement de matériel (82, 86) de la paroi du tube aplati (2) forme la contre-dépouille sur son extrémité libre.

2. Echangeur de chaleur à tubes aplatis selon la revendication 1, **caractérisé en ce que** la paroi de séparation (32) est formée sur le fond de l'encoche respective (78) avec un mandrin d'écartement (84) compensant une tolérance, mandrin qui a prise dans le canal (12) du tube aplati (2) placé sur le point d'intersection de la paroi de séparation (32) et du tube aplati (2).

3. Echangeur de chaleur à tubes aplatis selon la revendication 1, **caractérisé en ce que** la paroi de séparation (32) est formée sur le fond de l'encoche respective (78) avec un mandrin d'écartement (84) compensant une tolérance, mandrin qui est enfoncé de telle sorte dans une paroi intermédiaire (10) entre des canaux adjacents (12) du tube aplati (2) placée sur le point d'intersection de la paroi de séparation (32) et du tube aplati (2), que les parois latérales (88) du tube aplati (2) déplacées vers l'extérieur dans la partie de cette paroi latérale (10) forment la contre-dépouille (88) sur son extrémité libre (66).

4. Echangeur de chaleur à tubes aplatis selon l'une des revendications 1 à 3, **caractérisé en ce que** l'encoche (78) est formée dans la paroi de séparation (32) avec une contre-dépouille (80) propre.

5. Echangeur de chaleur à tubes aplatis selon la revendication 4, **caractérisé en ce que** la contre-dépouille passe vers le fond de l'encoche (78) avec un élargissement conique (80).

6. Echangeur de chaleur à tubes aplatis selon l'une des revendications 1 à 5, **caractérisé en ce que** les tubes aplatis (2), le fond à tubes (26), la paroi de séparation respective (32) et éventuellement des lamelles en zigzag (9) entre les tubes aplatis sont composés en aluminium ou en alliage d'aluminium, et sont brasés entre eux au moyen d'un doublage à métal de brasage fort au moins d'un côté.

7. Echangeur de chaleur à tubes aplatis selon l'une des revendications 1 à 6, **caractérisé en ce qu**'il est un évaporateur d'une climatisation de véhicule.
